# EUROPÄISCHE PATENTSCHRIFT

(11) **EP 1 123 252 B1**
(45) Veröffentlichungstag und Bekanntmachung des Hinweises auf die Patenterteilung: **12.10.2011**
(21) Anmeldenummer: 00958262.8
(22) Anmeldetag: 17.08.2000
(51) Int. Cl.: B67D 1/08, B65D 51/16

(54) **VERSCHLUSS FÜR DIE BEFÜLLÖFFNUNG EINES FLÜSSIGKEITSBEHÄLTERS**
CLOSURE FOR THE CHARGING HOLE OF A LIQUID CONTAINER
BOUCHON POUR L'ORIFICE DE REMPLISSAGE D'UN CONTENANT A LIQUIDE

(30) Priorität: 20.08.1999 DE 29914457 U; 04.07.2000 DE 20011618 U
(43) Veröffentlichungstag der Anmeldung: 16.08.2001
(73) Patentinhaber: Huber Packaging Group GmbH, 74613 Öhringen (DE)
(72) Erfinder: Oberhofer, Kurt, 69259 Wilhelmsfeld (DE); Batschied, Karl, 69259 Wilhelmsfeld (DE)
(74) Vertreter: Witte, Weller & Partner
(86) Internationale Anmeldenummer: PCT/DE2000/002786
(87) Internationale Veröffentlichungsnummer: WO 2001/014242

(56) Entgegenhaltungen:
- WO-A-99/23009
- DE-A- 4 219 571
- DE-A- 10 000 335
- DE-U- 29 919 628

## Beschreibung

Die Erfindung betrifft einen Verschluß für die Befüllöffnung eines unter Druck abgefüllten Flüssigkeitsbehälters mit einer unter Abdichtung in die Befüllöffnung passenden Spundbüchse aus elastischem Material, die eine Zentralöffnung hat, und mit einem unter Abdichtung in der Zentralöffnung sitzenden Spundstopfen, der das Ventilglied eines manuell betätigbaren Druckausgleichsventils und zur Ventilbetätigung an einem Griff drehverstellbar ist.

Ein derartiger Verschluß ist aus der WO 99/23 009 A1 bekannt. Er dient dazu, die Befüllöffnung eines Flüssigkeitsbehälters dicht zu verschließen, der eine von der Befüllöffnung separate untere Entnahmeöffnung hat. Beispiele für solche Flüssigkeitsbehälter sind Fässer, Kleinfässer (Partyfässer) oder Dosen, in denen Flüssigkeiten, insbesondere Getränke, unter Druck abgefüllt sind. Speziell geht es um Partyfässer für Bier. Bei der Entnahmeöffnung kann es sich um einen in den Behälter integrierten Zapfhahn handeln.

Die Spundbüchse und der darin sitzende Spundstopfen sind eine vormontierte Einheit, die am Ende des Abfüllvorgangs in die Befüllöffnung eingeschlagen wird. Zur Entnahme von Flüssigkeit bedarf es keines herkömmlichen Anstechens des Behälters mit einer Zapfarmatur mehr. Beim Anstechen wurde der Spundstopfen mit einem Stechrohr aus der Spundbüchse in den Behälter hinein ausgestoßen. Die Spundbüchse dichtete an dem Stechrohr.

Durch Erschütterungen beim Transport und/oder Erwärmung kann sich in Bierfässern ein erheblicher Überdruck aufbauen, der dazu führt, daß man anfangs fast nur Schaum zapft. Es empfiehlt sich, diesen Überdruck vor dem erstmaligen Zapfen über das Druckausgleichsventil vorsichtig abzubauen.

Bei drucklosem Entnehmen von Flüssigkeit aus der unteren Entnahmeöffnung entsteht oberhalb des Flüssigkeitspegels in dem Behälter ein Unterdruck. Der Behälter läßt sich mittels des Druckausgleichsventils belüften, um diesen Unterdruck abzubauen.

Ein Anstechen des Behälters an dem Spundbüchsenverschluß mit Druckausgleichsventil ist nach dem Stand der Technik der WO 99/23 009 A1 nicht vorgesehen. Es wurde dafür zunächst keine Notwendigkeit gesehen, da eine untere Entnahmeöffnung an dem Behälter vorhanden ist.

Bisweilen besteht aber das Bedürfnis, auch solche Behälter in herkömmlicher Weise an dem Spundbüchsenverschluß der Befüllöffnung anzustechen. Das insbesondere, wenn eine mit CO₂ betriebene Zapfarmatur zum Einsatz kommen soll.

Aufgabe der Erfindung ist es, einen Spundbüchsenverschluß für die Befüllöffnung eines Flüssigkeitsbehälters zu schaffen, der mit einem Druckausgleichsventil versehen ist und sich anstechen läßt.

Diese Aufgabe wird mit einem Spundbüchsenverschluß gemäß Anspruch 1 gelöst.

Bei einer bevorzugten Ausführungsform hat die Spundbüchse einen seitlichen Druckausgleichskanal, dessen äußere Mündung sich oberhalb des Flüssigkeitspegels in dem voll befüllten Behälter befindet. Dadurch ist es möglich, einen Druckausgleich bei voll befülltem Behälter durchzuführen. Der Spundstopfen hat eine abdichtende Verschlußstellung, in der er die innere Mündung des Druckausgleichskanals absperrt, und eine Druckausgleichsstellung, in der er einen Strömungsweg von der inneren Mündung des Druckausgleichskanals an die Außenseite der Spundbüchse eröffnet.

Bei einer bevorzugten Ausführungsform hat der Spundstopfen einen nach außen abstehenden Dichtwulst, der in der Dichtstellung vor der inneren Mündung des Druckausgleichskanals liegt.

Bei einer bevorzugten Ausführungsform hat der Spundstopfen eine Mantelnut, die in der Druckausgleichsstellung die innere Mündung des Druckausgleichskanals mit der Außenseite der Spundbüchse verbindet.

Bei einer bevorzugten Ausführungsform ist die Mantelnut des Spundstopfens in der Dichtstellung außen abgedeckt und dicht verschlossen. Dadurch ist sichergestellt, daß beim Abfüllen keine Restflüssigkeit oder Spülflüssigkeit in den Verschluß eintreten kann. Der Verschluß genügt damit höchsten Hygieneanforderungen.

Bei einer bevorzugten Ausführungsform sitzt das Betätigungselement mit unrundem Formschluß in dem Spundstopfen. Letzterer wird dadurch beim Drehen an dem Griff zur Ventilbetätigung präzise mitgenommen.

Bei einer bevorzugten Ausführungsform nimmt das Betätigungselement in dem Spundstopfen eine Raststellung ein. Es läßt sich unter Überwindung der Rast an dem Griff aus dem Spundstopfen herausziehen.

Bei einer bevorzugten Ausführungsform hat der Verschluß einen Originalitätsschutz, der erkennen läßt, ob bereits eine Betätigung des Druckausgleichsventils erfolgt ist oder nicht. Für diesen Originalitätsschutz gibt es verschiedene Varianten:

Zum einen kann der Griff mit Stegen an dem Betätigungselement befestigt sein, die beim erstmaligen Hochbiegen des Griffs abreißen und gut sichtbare Bruchflächen bilden. Diese Variante ist von geringem baulichen Aufwand. Sie läßt allerdings nicht erkennen, ob der Spundstopfen mit dem Betätigungselement in der Spundbüchse gedreht wurde, ohne zuvor den Griff hochzubiegen.

Um den Spundbüchsenverschluß auch gegen solche Manipulationen zu sichern, wird eine Plombe zwischen Griff und Spundbüchse eingeschaltet, die sowohl beim Verdrehen der Griffs relativ zu der Spundbüchse, als auch beim erstmaligen Hochbiegen des Griffs, als auch bei Überlagerungen dieser beiden Bewegungen abreißt.

Bei einer ersten Untervariante ist der Griff mit einer Plombe versehen, die an der Spundbüchse einrastet und beim erstmaligen Bewegen des Griffs von letzterem abreißt.

Die Realisierung dieser Variante trifft auf die Schwierigkeit, daß das Material der Spundbüchse in aller Regel weicher ist als das des Griffs. Es ist daher nicht auszuschließen, daß sich die Plombe einmal aus der Rast löst, statt von dem Griff abzureißen.

Dem funktionell abzuhelfen, wird in einer weiteren Untervariante ein Verankerungsring aus hartem Material in die Spundbüchse eingelassen, an dem eine aus der Spundbüchse herausstehende Plombe hängt. Der Griff rastet an der Plombe ein. Beim erstmaligen Bewegen des Griffs wird die Plombe von dem Verankerungsring abgerissen.

Der Spundbüchsenverschluß mit dem Verankerungsring ist vierteilig. Der Verankerungsring kann in 2-Kunststoff-Technik mit der Spundbüchse umspritzt sein.

Der Verankerungsring kann zugleich zur Verstärkung der Spundbüchse dienen, so daß sie sich aus der Befüllöffnung des Behälters zerstörungsfrei nicht lösen läßt.

Die Erfindung wird im folgenden anhand von drei in der Zeichnung dargestellten Ausführungsbeispielen näher erläu-tert. Es zeigen:
- Fig. 1: die Draufsicht von oben auf einen dreiteiligen Spundbüchsenverschluß mit einer Schnittlinie A - A;
- Fig. 2: einen Schnitt durch den Verschluß nach A - A von Fig. 1;

- Fig. 3: dieselbe Draufsicht von oben auf den dreiteiligen Spundbüchsenverschluß mit einer Schnittlinie B - B;
- Fig. 4: einen Schnitt durch den Verschluß nach B - B von Fig. 3;
- Fig. 5: eine Draufsicht von oben auf das Betätigungs- element eines dreiteiligen Spundbüchsenverschlus- ses in einer alternativen Ausführungsform;
- Fig. 6: eine Seitenansicht des Betätigungselements;
- Fig. 7: die perspektivische Ansicht eines vierteiligen Spundbüchsenverschlusses;
- Fig. 8: eine Draufsicht von oben auf den vierteiligen Spundbüchsenverschluß mit einer Schnittlinie A - A;
- Fig. 9: ein Schnitt durch den Verschluß nach A - A von Fig. 8; und
- Fig. 10: die perspektivische Ansicht eines zu dem viertei- ligen Spundbüchsenverschluß gehörigen Veranke- rungsrings.

Zu dem Verschluß gehört eine Spundbüchse 10 aus elastischem Material, die im wesentlichen drehsymmetrisch zu ihrer Mittelachse ist und einen nach außen abstehenden Flansch 12 hat, mit dem sie an der Außenwand des Behälters anliegt. Die Spundbüchse 10 ragt mit einer im wesentlichen konischen Verjüngungspartie 14 in den Behälter hinein. Die Mantellinie der Verjüngungspartie 14 ist S-förmig gekrümmt. Zwischen dem Flansch 12 und der Verjüngungspartie 14 springt der Durchmesser der Spundbüchse 10 zurück, so daß eine Ringnut 16 gebildet wird, in die der Rand der Befüllöffnung beim Einschlagen der Spundbüchse 10 unter Abdichtung eintritt.

Die Spundbüchse 10 hat eine Zentralöffnung, in der ein Spundstopfen 18 sitzt. Der Spundstopfen 18 hat einen im wesentlichen zylindrischen Hohlkörper, der die Zentralöffnung einnimmt. An seinem inneren Ende befindet sich ein Flansch 20, der sich gegen das innere Ende der Spundbüchse 10 legt.

Am Innenmantel der Spundbüchsen-Zentralöffnung sind Dichtwulste 22, 24 angeformt, die mit komplementären Umfangsnuten des Spundstopfens 18 in Eingriff stehen. Der Spundstopfen 18 hat dadurch in der Spundbüchse 10 eine Raststellung, aus der er durch Anstechen mit einer Zapfarmatur gelöst und in den Behälter hinein ausgestoßen werden kann.

Der Spundbüchsenverschluß ist mit einem Druckausgleichsven-til versehen, dessen Ventilglied der Spundstopfen 18 ist.

Die Spundbüchse 10 hat einen seitlichen Druckausgleichskanal 26 in Form einer Radialbohrung, die die Spundbüchse 10 auf etwa halber Höhe quer durchsetzt. Bei eingeschlagener Spundbüchse 10 befindet sich die Radialbohrung oberhalb des Flüssigkeitspegels in dem voll befüllten Behälter.

Das Druckausgleichsventil wird durch manuelle Drehverstellung des Spundstopfens 18 in der Spundbüchse 10 betätigt. Der Verstellwinkel beträgt 90°. Die Verschlußstellung des Spundstopfens 18 ist an der Spundbüchse mit "0" und die Druckausgleichsstellung mit "1" bezeichnet.

Der Spundstopfen 18 hat einen an seinen Außenmantel angeformten, nach außen abstehenden Dichtwulst 28, der in der Dichtstellung vor der inneren Mündung des Druckausgleichskanals 26 liegt und den Druckausgleichskanal 26 dicht verschließt.

Des weiteren hat der Spundstopfen 18 an seinem Außenmantel eine axiale Nut 30, die in der Druckausgleichsstellung die innere Mündung des Druckausgleichskanals 26 mit der Außen-seite der Spundbüchse 10 verbindet und einen Strömungsweg zwischen dem Inneren des Behälters und der Atmosphäre eröffnet.

Es ist ein Betätigungselement 40 in den Spundstopfen 18 eingelassen, das einen Griff zum Hochbiegen und Drehen hat.

Das Betätigungselement 40 sitzt formschlüssig in einer von außen zugänglichen, unrunden Zentralöffnung des Spundstopfens 18. Es ist an einem inneren Ringwulst 42 des Spundstopfens 18, der in eine komplementäre Umfangsnut des Betätigungselements 40 eingreift, mit dem Spundstopfen 18 verrastet.

Das Betätigungselement 40 sitzt drehfest in dem Spundstopfen 18. Der Spundstopfen 18 hat so viel Schlupf in der Spundbüchse 10, daß er sich bei Drehung an dem Bestätigungselement 40 mitdreht.

Die Spundbüchse 20 hat außen eine ihre Zentralöffnung erweiternde Ausnehmung 44, in der ein an dem Betätigungselement 40 ansetzender Flansch 46 zu liegen kommt. Dieser ist unrund. Er hat eine radial abstehende Nase 48, die in zwei Erweiterungen 50, 52 der Spundbüchsenausnehmung 44 paßt. Dadurch ist die abdichtende Verschlußstellung und Druckausgleichsstellung des Spundstopfens 18 markiert und rastend fixiert.

Von dem Flansch 46 des Betätigungselements 40 ist ein sich über dessen halben Umfang erstreckender Griffbügel 54 abgeteilt, der sich unter Drehung um eine diametrale Achse 56 hochbiegen läßt. Der Griffbügel 54 ist mit Stegen 58 an dem Betätigungselement 40 befestigt, die beim erstmaligen Hochbiegen abreißen und gut sichtbare Bruchflächen bilden. Dadurch ist ein Originalitätsschutz gegeben.

Statt der in der Zeichnung gezeigten beiden Stege 58 können auch drei oder mehr Stege vorgesehen sein (nicht dargestellt).

Auf dem Boden der Spundbüchsenausnehmung 44 ist eine Nut 60 vorgesehen, die in der gleichen Diametralebene wie der Druckausgleichskanal 26 liegt und von der Zentralöffnung der Spundbüchse 10 bis an den äußeren Rand der Ausnehmung 44 reicht.

Der als Ventilglied des Druckausgleichsventils dienende Spundstopfen 18 wird mittels des Betätigungselements 40 gedreht und von der Verschlußstellung in die Druckausgleichsstellung und umgekehrt gebracht. Das Betätigungselement 40 wird an dem hochgebogenen Griffbügel 44 gedreht. Der Spundstopfen 18 dreht sich mit.

In der Druckausgleichsstellung wird über den Druckausgleichskanal 26 in der Spundbüchse 10, die Mantelnut 30 des Spundstopfens 18 und die Nut 60 auf dem Boden der Spundbüchsenausnehmung 44 ein Strömungsweg zwischen dem Inneren des Behälters und der Atmosphäre eröffnet. In der Verschlußstellung wird die äußere Mündung der Nut 60 von der Nase 48 am Flansch 46 des Betätigungselements 40 abgedeckt und dicht verschlossen.

Beim Anstechen des Spundbüchsenverschlusses nimmt der Spundstopfen 18 seine Verschlußstellung ein. Das Betätigungselement 40 wird unter Überwindung seiner Rast an dem Griffbügel 54 aus der Zentralöffnung des Spundstopfens 18 herausgezogen, so daß letzterer zugänglich wird und mit einer Zapfarmatur aus der Spundbüchse 10 in den Behälter hinein ausgestoßen werden kann.

In der Variante gemäß Fig. 5 und Fig. 6 hängt mit dünnen Stegen eine rautenförmige Plombe 62 an dem Griffbügel 54 des Betätigungselements 40. Die Plombe 62 hat an ihrer Unterseite einen Rastzapfen 64, mit der sie in einer passenden Öffnung der Spundbüchse 10 einrastet. Das geschieht beim Einsetzen des Betätigungselements 40 in den Spundstopfen 18. Beim erstmaligen Bewegen des Griffbügels 54 reißt die Plombe 62 ab.

In der Variante gemäß Fig. 7 bis Fig. 10 ist ein Verankerungsring 66 aus hartem Material in die Spundbüchse 10 eingelassen. Der Verankerungsring 66 ist in 2-Kunststoff-Technik mit der Spundbüchse 10 umspritzt. Zur sicheren Fixierung in der Spundbüchse 10 hat der Verankerungsring 66 über den Umfang verteilte Ausbuchtungen 68.

An dem Verankerungsring 66 hängt mit dünnen Stegen eine Plombe 62, die oben aus der Spundbüchse 10 heraussteht. Die Plombe 62 hat einen Rastzapfen 64, an dem der Griffbügel 54 des Betätigungselements 40 mit einer passenden Öffnung einrastet. Das geschieht beim Einsetzen des Betätigungselements 40 in den Spundstopfen 18. Beim erstmaligen Bewegen des Griffbügels 54 reißt die Plombe 62 von dem Verankerungsring 66 ab.

### Liste der Bezugszeichen

- 10: Spundbüchse
- 12: Flansch
- 14: Verjüngungspartie
- 16: Ringnut
- 18: Spundstopfen
- 20: Flansch
- 22: Dichtwulst
- 24: Dichtwulst
- 26: Druckausgleichskanal
- 28: Dichtwulst
- 30: Mantelnut
- 40: Betätigungselement
- 42: Ringwulst
- 44: Ausnehmung
- 46: Flansch
- 48: Nase
- 50: Erweiterung
- 52: Erweiterung
- 54: Griffbügel
- 56: Achse
- 58: Steg
- 60: Nut
- 62: Plombe
- 64: Rastzapfen
- 66: Verankerungsring
- 68: Ausbuchtung

## Patentansprüche

1. Verschluß für die Befüllöffnung eines unter Druck abgefüllten Flüssigkeitsbehälters mit einer unter Abdichtung in die Befüllöffnung passenden Spundbüchse (10) aus elastischem Material, die eine Zentralöffnung hat, und mit einem unter Abdichtung in der Zentralöffnung sitzenden Spundstopfen (18), der das Ventilglied eines manuell betätigbaren Druckausgleichsventils und zur Ventilbetätigung an einem Griff drehverstellbar ist, **dadurch gekennzeichnet, daß** der Verschluß ein Betätigungselement (40) umfasst, das in den Spundstopfen (18) mit dem Griff eingelassen ist, und daß das Betätigungselement (40) an dem Griff aus dem Spundstopfen (18) herausziehbar und der Spundstopfen (18) nach Herausziehen des Betätigungselements (40) mit einer Zapfarmatur in den Behälter hinein ausstoßbar ist.

2. Verschluß nach Anspruch 1, **dadurch gekennzeichnet, daß** die Spundbüchse (10) einen seitlichen Druckausgleichskanal (26) hat, dessen äußere Mündung sich oberhalb des Flüssigkeitspegels in dem voll befüllten Behälter befindet, daß der Spundstopfen (18) eine abdichtende Verschlußstellung hat, in der er die innere Mündung des Druckausgleichskanals (26) absperrt, und daß der Spundstopfen (18) eine Druckausgleichsstellung hat, in der er einen Strömungsweg von der inneren Mündung des Druckausgleichskanals (26) an die Außenseite der Spundbüchse (10) eröffnet.

3. Verschluß nach Anspruch 2, **dadurch gekennzeichnet, daß** der Spundstopfen (18) einen nach außen abstehenden Dichtwulst (22) hat, der in der Dichtstellung vor der inneren Mündung des Druckausgleichskanals (26) liegt.

4. Verschluß nach Anspruch 2 oder 3, **dadurch gekennzeichnet, daß** der Spundstopfen (18) eine Mantelnut hat, die in der Druckausgleichsstellung die innere Mündung des Druckausgleichskanals (26) mit der Außenseite der Spundbüchse (10) verbindet.

5. Verschluß nach Anspruch 4, **dadurch gekennzeichnet, daß** die Mantelnut (30) in der Dichtstellung außen abgedeckt und dicht verschlossen ist.

6. Verschluß nach einem der Ansprüche 1 bis 5, **dadurch gekennzeichnet, daß** das Betätigungselement (40) mit unrundem Formschluß in dem Spundstopfen (18) einsitzt.

7. Verschluß nach einem der Ansprüchen 1 bis 6, **dadurch gekennzeichnet, daß** das Betätigungselement (40) in dem Spundstopfen (18) eine Raststellung einnimmt.

8. Verschluß nach einem der Ansprüche 1 bis 7, **dadurch gekennzeichnet, daß** er einen Originalitätsschutz hat, der erkennen läßt, ob bereits eine Betätigung des Druckausgleichsventils erfolgt ist oder nicht.

9. Verschluß nach einem der Ansprüche 1 bis 8, **dadurch gekennzeichnet, daß** der Griff mit Stegen (58) an dem Betätigungselement (40) befestigt ist, die beim erstmaligen Hochbiegen des Griffs abreißen.

10. Verschluß nach einem der Ansprüche 1 bis 9, **dadurch gekennzeichnet, daß** der Griff mit einer Plombe (62) versehen ist, die an der Spundbüchse (10) einrastet und beim erstmaligen Bewegen des Griffs von letzterem abreißt.

11. Verschluß nach einem der Ansprüche 1 bis 10, **dadurch gekennzeichnet, daß** in die Spundbüchse (10) ein Verankerungsring (66) eingelassen ist, an dem eine aus der Spundbüchse (10) herausstehende Plombe (62) hängt, daß der Griff an der Plombe (62) einrastet, und daß die Plombe (62) beim erstmaligen Bewegen des Griffs von dem Verankerungsring (66) abreißt.

12. Verschluß nach Anspruch 11, **dadurch gekennzeichnet, daß** der Verankerungsring (66) die Spundbüchse (10) verstärkt, so daß sie aus der Befüllöffnung des Behälters zerstörungsfrei nicht lösbar ist.

## Claims

1. Closure for the filling opening of a fluid container filled under pressure comprising a bung liner (10) made from elastic material and fitting into the filling opening, the bung liner having a central opening, and further comprising a bung plug (18) sealingly sitting within the central opening, the bung plug being a valve element of a manually activatable pressure equalization valve and being rotatably adjustable on a handle for activating the valve, **characterized in that** the closure comprises an activation element (40) which is received together with the handle within the bung plug (18), and **in that** the activation element can be retracted out of the bung plug (18) via the handle, and **in that** the bung plug (18) after retracting the activation element (40) can be ejected into the container by means of a dispensing device.

2. The closure according to claim 1, **characterized in that** the bung plug (10) comprises a lateral pressure equalization channel (26), the outer opening of which is located above the liquid level within the fully filled container, that the bung plug (18) comprises a sealing closure position, within which the inner opening of the pressure equalization channel (26) is closed, and **in that** the bung plug (18) has a pressure equalization position, within which it opens an inner opening of the pressure equalization channel (26) to the outside of the bung bushing (10).

3. The closure according to claim 2, **characterized in that** the bung plug (18) comprises a sealing boss (22) which is located before the inner opening of the pressure equalization channel (26), when being in the sealing position.

4. The closure according to claim 2 or 3, **characterized in that** the bung plug (18) comprises an outer groove linking the inner opening of the pressure equalization channel (26) with the outer side of the bung plug (10), when being in the pressure equalization position.

5. The closure according to claim 4, **characterized in that** the outer groove (30) is closed from the outside and sealingly closed, when being in the sealing position.

6. The closure according to any of claims 1 to 5, **characterized in that** the activation element (40) is received within the bung plug (18) positively held out of center.

7. The closure according to any of claims 1 to 6, **characterized in that** the activation element (40) is received in a locking position within the bung plug (18).

8. The closure according to any of claims 1 to 7, **characterized in that** it comprises an originality indicator allowing to recognize whether the pressure equalization valve was activated or not.

9. The closure according to any of claims 1 to 8, **characterized in that** the handle is fastened to the activation element (40) by means of ridges (58) which will tear off upon a first bending of the handle upwardly.

10. The closure according to any of claims 1 to 9, **characterized in that** the handle comprises a seal (62) which latches with the bung liner (10) and which is torn off upon the first moving of the handle apart from the bung liner.

11. The closure according to any of claims 1 to 10, **characterized in that** the bung liner (10) is received within an anchoring ring (66) whereon a seal (62) is held that protrudes from the bung liner (10), **in that** the handle latches with the seal (62), and **in that** the seal (62) is tom off upon first movement of the handle from the anchoring ring (66).

12. The closure according to claim 11, **characterized in that** the anchoring ring (66) reinforces the bung liner (10), so that it cannot be withdrawn from the filling opening of the container without destruction.

## Revendications

1. Fermeture pour l'orifice de remplissage d'un récipient de liquide rempli sous pression, comprenant une douille formant bonde (10) en matériau élastique, s'adaptant de manière hermétique dans l'orifice de remplissage, qui présente un orifice central, et comprenant un bouchon de bonde (18) disposé de manière hermétique dans l'orifice central, qui est l'organe de soupape d'une soupape d'équilibrage de la pression à commande manuelle et qui peut être réglé par rotation au niveau d'une prise pour l'actionnement de la soupape, **caractérisée en ce que** la fermeture comprend un élément d'actionnement (40), qui est introduit dans le bouchon de bonde (18) avec la prise, et **en ce que** l'élément d'actionnement (40) peut être ressorti du bouchon de bonde (18) au niveau de la prise et le bouchon de bonde (18) après l'enlèvement de l'élément d'actionnement (40) peut être éjecté à l'intérieur du récipient par un organe de robinetterie.

2. Fermeture selon la revendication 1, **caractérisée en ce que** la douille formant bonde (10) a un canal d'équilibrage de la pression (26) latéral, dont l'embouchure extérieure se trouve au-dessus du niveau de liquide dans le récipient complètement rempli, **en ce que** le bouchon de bonde (18) a une position de fermeture hermétique dans laquelle il bloque l'embouchure intérieure du canal d'équilibrage de la pression (26) et **en ce que** le bouchon de bonde (18) a une position d'équilibrage de la pression dans laquelle il ouvre un passage d'écoulement de l'embouchure intérieure du canal d'équilibrage de la pression (26) sur le côté extérieur de la douille formant bonde (10).

3. Fermeture selon la revendication 2, **caractérisée en ce que** le bouchon de bonde (18) présente un bourrelet d'étanchéité (22) saillant vers l'extérieur, qui se situe dans la position d'étanchéité avant l'embouchure intérieure du canal d'équilibrage de la pression (26).

4. Fermeture selon la revendication 2 ou 3, **caractérisée en ce que** le bouchon de bonde (18) a une rainure d'enveloppe qui, dans la position d'équilibrage de la pression, relie l'embouchure intérieure du canal d'équilibrage de la pression (26) au côté extérieur de la douille formant bonde (10).

5. Fermeture selon la revendication 4, **caractérisée en ce que** la rainure d'enveloppe (30) est recouverte à l'extérieur dans la position d'étanchéité et est fermée de manière hermétique.

6. Fermeture selon l'une quelconque des revendications 1 à 5, **caractérisée en ce que** l'élément d'actionnement (40) est logé par engagement géométrique non circulaire dans le bouchon de bonde (18).

7. Fermeture selon l'une quelconque des revendications 1 à 6, **caractérisée en ce que** l'élément d'actionnement (40) adopte une position encliquetée dans le bouchon de bonde (18).

8. Fermeture selon l'une quelconque des revendications 1 à 7, **caractérisée en ce qu'**elle présente une protection d'intégrité, qui permet de reconnaître si un actionnement de la soupape d'équilibrage de la pression a déjà eu lieu ou pas.

9. Fermeture selon l'une quelconque des revendications 1 à 8, **caractérisée en ce que** la prise est fixée avec des nervures (58) sur l'élément d'actionnement (40), lesquelles nervures sont déchirées lors de la première flexion vers le haut de la prise.

10. Fermeture selon l'une quelconque des revendications 1 à 9, **caractérisée en ce que** la prise est pourvue d'un plomb (62) qui s'encliquète sur la douille formant bonde (10) et qui se déchire de celle-ci lors du premier déplacement de la prise.

11. Fermeture selon l'une quelconque des revendications 1 à 10, **caractérisée en ce qu'**une bague d'ancrage (66) est incorporée dans la douille formant bonde (10), sur laquelle bague d'ancrage est accroché un plomb (62) saillant hors de la douille formant bonde (10), **en ce que** la prise s'encliquète sur le plomb (62), et **en ce que** le plomb (62) se déchire de la bague d'ancrage (66) lors du premier déplacement de la prise.

12. Fermeture selon la revendication 11, **caractérisée en ce que** la bague d'ancrage (66) renforce la douille formant bonde (10), de telle sorte qu'elle ne puisse pas être enlevée de l'orifice de remplissage du récipient sans destruction.
